# FASCICULE DE BREVET EUROPEEN

(11) **EP 2 333 472 B1**
(45) Date de publication et mention de la délivrance du brevet: **05.06.2013**
(21) Numéro de dépôt: 10194416.3
(22) Date de dépôt: 09.12.2010
(51) Int. Cl.: F28D 7/10, F28F 1/20, F28F 1/36, F28F 13/12, F25B 40/00

(54) **ECHANGEUR THERMIQUE INTERNE POUR CIRCUIT DE CLIMATISATION DE VÉHICULE AUTOMOBILE ET UN TEL CIRCUIT**
INNERER WÄRMETAUSCHER FÜR EINEN KRAFTFAHRZEUGKLIMAANLAGEKREISLAUF UND ENTSPRECHENDER KREISLAUF
INTERNAL HEAT EXCHANGER FOR A VEHICULE AIR CONDITIONING CIRCUIT AND SUCH CIRCUIT

(30) Priorité: 10.12.2009 FR 0905970
(43) Date de publication de la demande: 15.06.2011
(73) Titulaire: HUTCHINSON, 75008 Paris (FR)
(72) Inventeur: Bernard, Christophe, 45700, Villemandeur (FR)
(74) Mandataire: Bolinches, Michel Jean-Marie

(56) Documents cités:
- EP-A1- 1 985 945
- CH-A- 225 906
- FR-A1- 2 484 622
- JP-A- 5 312 486
- JP-A- 2009 270 802
- US-B1- 6 434 972

## Description

La présente invention concerne un échangeur thermique interne de type tubulaire coaxial pour un circuit de climatisation de véhicule automobile, et un tel circuit de climatisation incorporant cet échangeur.

Dans certains circuits de climatisation pour véhicules automobiles, il est nécessaire de réaliser un échange ou transfert thermique entre le fluide de la portion haute pression du circuit que l'on cherche à refroidir et le même fluide issu de la portion basse pression de ce circuit qui sert de source froide et qui est réchauffé en échange, pour améliorer le rendement du circuit. On utilise à cet effet un échangeur thermique dit interne, du fait qu'il ne recherche pas d'échange avec l'air extérieur au véhicule ni avec l'air de l'habitacle.

De manière connue, un échangeur thermique est de type métallique et est connecté aux conduites correspondantes du circuit de climatisation qui comprennent en particulier des flexibles, via des connecteurs montés à chacune des extrémités de l'échangeur, lequel peut être par exemple de type à plaque, étant constitué d'un empilement de tubes plats et réalisant l'échange thermique tant par convection avec l'air extérieur à l'échangeur que par conduction, ou bien de type à multitubes qui dans sa version la plus simple est de type tubulaire coaxial à contre-courant, réalisant alors l'échange thermique sans la convection précitée.

Dans ce dernier cas et notamment avec des fluides tels que le R134a ou le R152, cet échangeur coaxial définit généralement :
- à l'intérieur d'un tube interne de l'échangeur, au moins un canal radialement interne destiné à véhiculer le fluide issu de la portion basse pression du circuit, et
- radialement entre ce tube interne et un tube externe formant enveloppe pour l'échangeur, un canal radialement externe usuellement pourvu d'ailettes longitudinales conçues pour optimiser le transfert thermique entre les fluides circulant dans les canaux interne(s) et externe qui sont réparties sur sa circonférence et qui peuvent être solidaires des tubes interne et/ou externe ou encore rapportées entre ces deux tubes, comme illustré par exemple dans le document US-A-6 434 972.

On utilise alors généralement au moins un connecteur femelle métallique pour l'extrémité concernée de l'échangeur que l'on soude ou brase à la fois sur les tubes interne et externe de l'échangeur de sorte à définir des conduits de passage pour le fluide communiquant de manière étanche avec ces canaux interne et externe.

Les documents de Brevet WO-A1-2007/013439 et EP-A1-1 762 806 présentent de tels échangeurs thermiques internes qui sont respectivement équipés de deux connecteurs femelles et d'un seul connecteur femelle, dans ces deux cas via trois lignes de soudure ou de brasure à l'extrémité correspondante de l'échangeur.

Un inconvénient majeur de ces échangeurs internes coaxiaux connus à ailettes est que l'on doit renoncer à réaliser des piquages sur le tube externe au droit de ces ailettes pour y raccorder notamment des valves ou tubulures supportant des capteurs, ou alors que l'on doit usiner au préalable les profilés formant les tubes interne et/ou externe à l'emplacement des ailettes qu'ils comportent dans la zone de l'échangeur (usuellement d'extrémité) précisément destinée à recevoir ces piquages, ce qui augmente le coût de fabrication des échangeurs.

Un autre inconvénient des échangeurs internes coaxiaux connus équipés de connecteurs réside dans le poids relativement élevé de ces connecteurs qui doivent être en outre usinés précisément puis soudés ou brasés pour leur solidarisation avec les tubes interne et externe des échangeurs, ce qui contribue également à augmenter le coût de fabrication et d'assemblage de ces derniers.

Un but de la présente invention est de proposer un tel échangeur interne de type tubulaire coaxial comportant deux portions de basse et haute pression parcourues par un fluide frigorigène, l'échangeur définissant à l'intérieur d'un tube interne au moins un canal radialement interne de préférence pour le fluide basse pression et un canal radialement externe de préférence pour le fluide haute pression formé entre ce tube interne et un tube externe, échangeur qui permette de remédier à ces inconvénients.

A cet effet, un échangeur selon l'invention est tel que des moyens d'espacement de conductibilité thermique inférieure à celle des tubes interne et externe sont montés mobiles au moins en translation entre ces deux tubes et s'étendent axialement sur une partie seulement de la longueur du canal externe, au moins une zone de ce dernier dépourvue de ces moyens étant destinée à être raccordée à un piquage, tel qu'un corps de valve ou une tubulure de support d'un capteur, par un orifice de raccordement formé dans le tube externe au droit de cette zone.

On notera que ces moyens d'espacement selon l'invention qui assurent une fonction d'espaceur (i.e. d'entretoise) entre ces tubes permettent ainsi, du fait de leur conductibilité thermique inférieure à celle de ces derniers, d'éviter un couplage thermique sous forme de ponts thermiques entre ces deux tubes interne et externe. A titre exemplatif, ces moyens d'espacement peuvent être réalisés en un matériau métallique (typiquement de conductibilité thermique inférieure à celle de l'aluminium dans le cas de tubes à base de ce métal) ou plastique (e.g. à base d'un polyamide).

Selon une autre caractéristique de l'invention, ces moyens d'espacement, qui sont destinés à générer des turbulences pour le fluide circulant dans le canal externe de sorte à optimiser le transfert thermique entre les fluides haute et basse pression, peuvent s'étendre axialement de manière continue ou discontinue sur ladite partie du canal externe en se terminant en retrait d'au moins une extrémité de raccordement du tube externe.

Selon un premier exemple de réalisation de l'invention, ces moyens d'espacement sont formés par plusieurs nervures longitudinales reliées circonférentiellement entre leurs bases respectives par une paroi sensiblement cylindrique apte à épouser le tube interne, de telle sorte que la hauteur radiale totale de cette paroi et de chaque nervure soit sensiblement égale à celle du canal externe.

Selon un second exemple de réalisation de l'invention, ces moyens d'espacement sont formés par au moins une nervure spiralée apte à épouser le tube interne en s'étendant en hélice autour de ce dernier selon un pas constant ou variable.

On notera que ce montage rapporté et coulissant des moyens d'espacement entre les tubes interne et externe permet de les positionner précisément en prévision du ou de chaque piquage à réaliser sur le tube externe, en les faisant coulisser au préalable axialement hors de la ou de chaque zone du piquage pour ménager un ou des espace(s) libre(s) permettant ce(s) piquage(s). On se dispense ainsi totalement de la nécessité selon l'art antérieur d'utiliser des tubes internes ou externes à ailettes localement usinées dans les zones destinées aux piquages, ce qui permet d'abaisser le coût de fabrication de l'échangeur.

On notera également que ces piquages qui sont ainsi facilités grâce au positionnement réglable des moyens d'espacement peuvent par exemple permettre le raccordement à l'échangeur de corps de valves de remplissage en fluide frigorigène, de tubulures supportant des capteurs de pression ou de température ou toute autre tubulure ou embout de raccordement radial (i.e. dont l'axe est perpendiculaire à la direction axiale de l'échangeur).

Selon une autre caractéristique de l'invention, ces moyens d'espacement peuvent être avantageusement montés au contact des tubes interne et externe de sorte à servir d'entretoises radiales entre ces tubes pour assurer leur concentricité. Egalement avantageusement, dans le cas où l'échangeur est de type présentant au moins un tronçon coudé ou cintré, ces moyens d'espacement sont de préférence insérés au moins à l'emplacement de ce(s) tronçon(s) et, à titre encore plus préférentiel, sur la majeure partie de la longueur axiale du canal externe.

On notera que ces moyens d'espacement selon l'invention permettent ainsi « d'absorber » les rayons de cintrage et/ou de courbure des tubes interne et externe de l'échangeur sur sa longueur, ce qui permet de maintenir la section de passage pour le fluide dans le canal externe sensiblement constante et donc de ne pas entraver l'échange thermique dans les tronçons coudés ou cintrés.

Avantageusement, un échangeur selon l'invention peut incorporer ledit piquage au droit de ladite zone du canal externe dépourvue de ces moyens d'espacement qui est située à proximité d'une extrémité du tube externe, ce piquage étant formé d'une tubulure de raccordement de l'échangeur destinée à véhiculer le fluide provenant de ou en direction du canal externe.

Selon une autre caractéristique de l'invention, l'échangeur peut être avantageusement dépourvu de tout connecteur femelle haute pression/ basse pression pour le raccordement des canaux interne(s) et externe(s) au circuit de climatisation. En d'autres termes, cet échangeur est alors exclusivement constitué du tube interne, du tube externe et desdits moyens d'espacement, lesquels ne s'opposent pas à un piquage communiquant avec le canal externe et n'ont pas non plus à être usinés pour permettre ce piquage, comme expliqué ci-dessus.

On notera que cette absence de connecteur femelle (usuellement en aluminium) permet de réduire d'une manière significative la masse de l'échangeur selon l'invention, et en outre son coût global de fabrication et d'assemblage qui par le passé était grevé par les opérations d'usinage du ou de chaque connecteur.

On notera également que les tubes interne et externe de l'échangeur selon l'invention qui n'ont plus à être usinés au niveau des profilés d'espacement peuvent être ainsi être utilisés directement suite à leur façonnage.

Selon un premier mode de réalisation de l'invention qui est facilité par le montage coulissant précité des moyens d'espacement, le tube interne présente en l'une au moins de ses extrémités une portion de dépassement qui dépasse axialement de l'extrémité correspondante du tube externe en étant solidaire de cette dernière extrémité et qui forme à elle seule - en lieu et place du connecteur femelle précité - une autre tubulure de raccordement de l'échangeur destinée à véhiculer le fluide provenant de ou en direction du ou de chaque canal interne. Dans ce cas, cette extrémité du tube externe peut être solidarisée avec le tube interne par un simple rétreint de cette extrémité par exemple obtenu par moletage, suivi d'une fixation circonférentielle de cette extrémité sur ce tube interne par exemple mise en oeuvre par soudage, brasage, par magnétoformage (de préférence en deux étapes, bien qu'une seule étape soit envisageable) ou par collage.

Selon un second mode de réalisation de l'invention qui est également facilité par le montage coulissant précité des moyens d'espacement, le tube externe est solidarisé en l'une au moins de ses extrémités avec le tube interne par sertissage avec emmanchement préalable entre les extrémités respectives de ces tubes d'une extrémité d'un tuyau souple de raccordement au circuit de climatisation, lequel tuyau est optionnellement monté en butée axiale contre une collerette du tube interne. On notera que cette seule opération de sertissage permet alors de raccorder les deux tubes interne et externe de l'échangeur au flexible adjacent du circuit de climatisation.

Un circuit de climatisation pour véhicule automobile selon l'invention est tel qu'il comporte un échangeur thermique interne tel que défini ci-dessus, qui est de préférence raccordé à ce circuit sans connecteur femelle haute pression/ basse pression.

D'autres caractéristiques, avantages et détails de l'invention ressortiront à la lecture de la description suivante de plusieurs exemples de réalisation de l'invention, donnés à titre illustratif et non limitatif, la description étant réalisée en référence avec les dessins joints, parmi lesquels :
la figure 1 est une vue schématique d'un circuit de climatisation pour véhicule automobile incorporant un échangeur thermique interne selon l'invention,
la figure 2 est une vue en perspective d'un insert d'espacement selon un premier exemple de l'invention à insérer dans l'échangeur thermique interne de la figure 1,
la figure 3 est une vue partielle, en coupe longitudinale et en partie en perspective, d'une extrémité de raccordement d'un échangeur selon ce premier exemple de l'invention incorporant l'insert de la figure 2,
la figure 4 est une vue en perspective d'un insert d'espacement selon un second exemple de l'invention à insérer dans l'échangeur de la figure 1,
la figure 5 est une vue partielle, en coupe longitudinale et en partie en perspective, d'une extrémité de raccordement d'un échangeur selon ce second exemple de l'invention incorporant l'insert de la figure 4,
la figure 6 est une vue partielle en perspective d'une extrémité de raccordement d'un échangeur thermique interne selon un premier mode de l'invention, notamment en référence aux exemples des figures 3 et 5, et
la figure 7 est une vue schématique partielle en demi-coupe longitudinale d'une extrémité de raccordement d'un échangeur thermique interne selon un second mode de l'invention, notamment en référence aux exemples des figures 3 et 5.

Le circuit de climatisation 1 illustré à la figure 1 est de manière connue un circuit fermé ou « boucle » qui comprend, outre un échangeur thermique interne E, plusieurs éléments répartis à l'intérieur du compartiment moteur du véhicule, notamment un compresseur 2, un refroidisseur ou condenseur 3 et un évaporateur 4, et dans lequel circule un fluide frigorigène sous pression, tel que du R134a ou du R152, à titre non limitatif. Tous ces éléments sont reliés entre eux par des lignes rigides ou flexibles constitués par des portions tubulaires rigides et/ou souples, qui présentent en chacune de leurs extrémités des moyens de raccordement étanches.

Plus précisément, le circuit 1 comporte :
- une ligne basse pression BP destinée à véhiculer le fluide frigorigène entre le l'évaporateur 4 et le compresseur 2, à travers l'échangeur E via une entrée e_{BP} de fluide basse pression à réchauffer et une sortie s_{BP} de ce fluide ainsi réchauffé, et
- une ligne haute pression HP destinée à véhiculer ce même fluide en aval du compresseur 2 et du refroidisseur 3 via une entrée e_{HP} de fluide haute pression à refroidir et une sortie s_{HP} de ce fluide ainsi refroidi, une valve de détente 5 étant agencée en aval de cette sortie s_{HP} et en amont de l'évaporateur 4.

L'échangeur E est de type coaxial à contre-courant, et il est destiné à refroidir le fluide issu de la ligne HP par conduction au contact du même fluide issu de la ligne BP qui est réchauffé en échange. A cet effet et comme illustré dans l'exemple de la figure 3, cet échangeur E est constitué d'un tube radialement interne métallique 10 qui délimite dans son espace intérieur un canal interne 11 pour le fluide issu de la ligne BP et qui est inséré axialement à l'intérieur d'un tube radialement externe 20 également métallique délimitant avec le tube 20 un canal externe 21 de section transversale annulaire pour le fluide issu de la ligne HP.

Comme illustré aux figures 2 et 3, un insert d'espacement 30 formant entretoise selon le premier exemple de l'invention, qui est destiné à optimiser le transfert thermique entre les fluides HP et BP par la génération de turbulences dans le canal externe 21, est monté coulissant entre les tubes 10 et 20 et au contact de ceux-ci, en étant disposé en retrait selon une distance axiale réglable de l'extrémité de raccordement 22 du tube externe 20. De cette manière, la zone d'extrémité du canal externe 21 qui est totalement libre d'accès - du fait qu'elle est dépourvue de l'insert 30 - peut être raccordée aisément à un piquage 40, tel qu'un corps de valve de remplissage ou une tubulure de support d'un capteur de pression, par exemple, par un orifice de raccordement 23 formé dans le tube externe 20.

L'insert 30 est formé par plusieurs nervures 31 reliées circonférentiellement en leurs bases respectives par une paroi cylindrique 32 épousant la paroi du tube interne 10, la hauteur radiale totale de la paroi 32 et de chaque nervure 31 étant sensiblement égale à celle du canal externe (au jeu de montage près pour permettre le coulissement de l'insert 30).

Comme visible aux figures 4 et 5, un insert d'espacement 130 selon le second exemple de l'invention est formé par une nervure spiralée épousant à la fois le tube interne 10 et le tube externe 20 de l'échangeur E en s'étendant en hélice autour de ce dernier (selon un pas constant dans cet exemple de réalisation, étant précisé que ce pas pourrait varier dans la direction axiale et que la spirale pourrait être discontinue le long du canal externe 21).

Comme indiqué précédemment, on notera que l'insert 30, 130 permet à la fois d'améliorer le transfert thermique entre fluides HP et BP et de servir d'entretoise radiale entre ces tubes pour assurer leur concentricité, notamment dans des tronçons coudés ou cintrés de l'échangeur E.

Dans le mode de réalisation de la figure 6, qui intègre par exemple l'insert 30, 130 des figures 2 ou 4, le tube interne 10 présente une portion de dépassement 12 qui dépasse axialement de l'extrémité 22 du tube 20 en étant solidaire de celle-ci et qui constitue la tubulure de raccordement du canal interne 11 de l'échangeur E à la ligne BP du circuit de climatisation 1. Cette extrémité 22 du tube 20 peut être solidarisée avec la portion 12 du tube 10 par un rétreint qui lui est appliqué par moletage, suivi d'une fixation circonférentielle de l'extrémité 22 ainsi rétreinte sur cette portion 12 tube de préférence par soudage ou brasage (étant précisé que d'autres méthodes telles que le magnétoformage ou même un collage sont utilisables).

Dans le mode de réalisation de la figure 7, qui intègre également par exemple l'insert 30, 130 des figures 2 ou 4, le tube 120 est solidarisé avec le tube 110 par sertissage avec emmanchement préalable entre les extrémités respectives 112 et 122 des tubes 110 et 120 d'une extrémité d'un tuyau souple 50 de raccordement au circuit 1, ce tuyau 50 étant dans cet exemple monté en butée axiale contre une collerette 113 du tube 110 (on a représenté schématiquement les déformations des extrémités respectives 112 et 122 des tubes 110 et 120 due à ce sertissage au contact du tuyau 50).

On notera que les deux modes de réalisation des figures 6 et 7 présentent l'avantage de permettre le raccordement de l'extrémité correspondante de l'échangeur E au reste du circuit de climatisation 1 sans requérir un soudage ou brasage d'un ou plusieurs connecteur(s) femelle(s), dont la structure massive et l'usinage préalable requis sont des inconvénients connus pour ce raccordement en raison de leur poids et du surcoût global d'assemblage qu'ils représentent pour l'échangeur E.

## Revendications

1. Echangeur thermique interne (E) de type tubulaire coaxial pour un circuit de climatisation (1) de véhicule automobile comportant deux portions de basse et haute pression (BP et HP) parcourues par un fluide frigorigène, l'échangeur définissant au moins un canal radialement interne (11) de préférence pour le fluide basse pression à l'intérieur d'un tube interne (10, 110) et un canal radialement externe (21) de préférence pour le fluide haute pression formé entre ce tube interne et un tube externe (20, 120), **caractérisé en ce que** des moyens d'espacement (30, 130) de conductibilité thermique inférieure à celle des tubes interne et externe sont montés mobiles au moins en translation entre ces deux tubes et s'étendent sur une partie seulement de la longueur du canal externe, au moins une zone de ce dernier dépourvue de ces moyens étant destinée à être raccordée à un piquage (40), tel qu'un corps de valve ou une tubulure de support d'un capteur, par un orifice de raccordement (23) formé dans le tube externe au droit de cette zone.

2. Echangeur (E) selon la revendication 1, **caractérisé en ce que** lesdits moyens d'espacement (30, 130) sont montés au contact des tubes interne (10, 110) et externe (20, 120) de sorte à servir d'entretoises radiales entre ces tubes pour assurer leur concentricité.

3. Echangeur (E) selon la revendication 2, de type présentant au moins un tronçon coudé ou cintré, **caractérisé en ce que** lesdits moyens d'espacement (30, 130) sont insérés au moins à l'emplacement de ce(s) tronçon(s).

4. Echangeur (E) selon une des revendications précédentes, **caractérisé en ce que** lesdits moyens d'espacement (30, 130) s'étendent axialement de manière continue ou discontinue sur ladite partie du canal externe (21) en se terminant en retrait d'au moins une extrémité de raccordement (22, 122) du tube externe (20, 120).

5. Echangeur (E) selon la revendication 4, **caractérisé en ce que** lesdits moyens d'espacement (30) sont formés par plusieurs nervures longitudinales (31) reliées circonférentiellement entre leurs bases respectives par une paroi (32) sensiblement cylindrique apte à épouser le tube interne (10, 110), de telle sorte que la hauteur radiale totale de cette paroi et de chaque nervure soit sensiblement égale à celle du canal externe (21).

6. Echangeur (E) selon la revendication 4, **caractérisé en ce que** lesdits moyens d'espacement (130) sont formés par au moins une nervure spiralée apte à épouser le tube interne (10, 110) en s'étendant en hélice autour de ce dernier selon un pas constant ou variable.

7. Echangeur (E) selon une des revendications précédentes, **caractérisé en ce qu'**il incorpore ledit piquage (40) au droit de ladite zone du canal externe (21) dépourvue desdits moyens d'espacement (30, 130) qui est située à proximité d'une extrémité (22, 122) du tube externe (20, 120), ce piquage étant formé d'une tubulure de raccordement de l'échangeur destinée à véhiculer le fluide provenant de ou en direction du canal externe.

8. Echangeur (E) selon la revendication 7, **caractérisé en ce que** le tube interne (10) présente en l'une au moins de ses extrémités une portion de dépassement (12) qui dépasse axialement de l'extrémité correspondante (22) du tube externe (20) en étant solidaire de cette dernière extrémité et qui forme à elle seule une autre tubulure de raccordement de l'échangeur destinée à véhiculer le fluide provenant de ou en direction du ou de chaque canal interne (11).

9. Echangeur (E) selon la revendication 8, **caractérisé en ce que** ladite extrémité (22) du tube externe (20) est solidarisée avec le tube interne (10) par un rétreint de cette extrémité par exemple obtenu par moletage, suivi d'une fixation circonférentielle de cette extrémité sur ce tube interne par exemple mise en oeuvre par soudage, brasage, magnétoformage ou collage.

10. Echangeur (E) selon la revendication 7, **caractérisé en ce qu'**en l'une au moins de ses extrémités (122), le tube externe (120) est solidarisé avec le tube interne (110) par sertissage avec emmanchement préalable entre les extrémités respectives (112 et 122) de ces tubes (110 et 120) d'une extrémité d'un tuyau souple (50) de raccordement au circuit de climatisation (1), lequel tuyau est optionnellement monté en butée axiale contre une collerette (113) du tube interne.

11. Echangeur (E) selon une des revendications 7 à 10, **caractérisé en ce qu'**il est dépourvu de tout connecteur femelle haute pression/ basse pression pour le raccordement des canaux interne(s) (11) et externe(s) (21) au circuit de climatisation (1).

12. Circuit de climatisation (1) pour véhicule automobile, **caractérisé en ce qu'**il comporte un échangeur thermique interne (E) tel que défini à l'une des revendications précédentes qui est de préférence raccordé à ce circuit sans connecteur femelle haute pression/ basse pression.

## Patentansprüche

1. Interner Wärmeaustauscher (E) vom koaxialen, röhrenartigen Typ für einen Klimatisierungskreislauf (1) eines Kraftfahrzeugs mit zwei Abschnitten für Nieder- und Hochdruck (BP und HP), welche von einem Kältemittel durchlaufen werden, wobei der Austauscher wenigstens einen radial inneren Kanal (11), vorzugsweise für das Niederdruckfluid, im Inneren eines inneren Rohrs (10, 110) und einen radial äußeren Kanal (21), bevorzugt für das Hochdruckfluid, welcher zwischen diesem inneren Rohr und einem äußeren Rohr (20, 120) ausgebildet ist, definiert, **dadurch gekennzeichnet, dass** Abstandhaltemittel (30, 130) mit einer geringeren Wärmeleitfähigkeit als diejenige des inneren und äußeren Rohrs wenigstens in Translation beweglich zwischen diesen zwei Rohren angebracht sind und sich über einen Abschnitt mit nur der Länge des äußeren Kanals erstrecken, wobei wenigstens ein Bereich des letzteren ohne diese Mittel dazu bestimmt ist, an einer Abzweigung (40), wie z.B. einem Ventilkörper oder einem Stutzen eines Sensors, angebracht zu werden über eine Anschlussöffnung (23), welche in dem äußeren Rohr direkt unter diesem Bereich ausgebildet ist.

2. Austauscher (E) nach Anspruch 1, **dadurch gekennzeichnet, dass** diese Abstandhaltemittel (30, 130) in Kontakt mit dem inneren (10, 110) und äußeren (20, 120) Rohr derart angebracht sind, dass sie als radiale Abstandhalter zwischen diesen Rohren dienen, um ihre Konzentrizität zu gewährleisten.

3. Austauscher (E) nach Anspruch 2, vom Typ mit wenigstens einem gebogenen oder gewölbten Abschnitt, **dadurch gekennzeichnet, dass** die Abstandhaltemittel (30, 130) wenigstens am Ort dieses Abschnitts bzw. dieser Abschnitte eingesetzt sind.

4. Austauscher (E) nach einem der vorhergehenden Ansprüche, **dadurch gekennzeichnet, dass** die Abstandhaltemittel (30, 130) sich axial auf durchgängige oder nicht durchgängige Weise über den Teil des äußeren Kanals (21) erstrecken und hinter dem wenigstens einen Anschlussende (22, 122) des äußeren Rohrs (20, 120) enden.

5. Austauscher (E) nach Anspruch 4, **dadurch gekennzeichnet, dass** die Abstandhaltemittel (30) gebildet sind durch mehrere longitudinale Rippen (31), welche in der Umfangsrichtung zwischen ihren jeweiligen Basen durch eine im Wesentlichen zylindrische Wand (32) verbunden sind, welche dazu ausgestaltet ist, das innere Rohr (10, 110) derart zu umgeben, dass die gesamte radiale Höhe dieser Wand und jeder Rippe im Wesentlichen gleich zu derjenigen des äußeren Kanals (21) sind.

6. Austauscher (E) nach Anspruch 4, **dadurch gekennzeichnet, dass** die Abstandhaltemittel (130) gebildet sind durch wenigstens eine spiralförmige Rippe, welche dazu ausgestaltet ist, das innere Rohr (10, 110) zu umgeben, wobei sie sich helixartig mit einer konstanten oder variablen Ganghöhe um das letztere erstreckt.

7. Austauscher (E) nach einem der vorhergehenden Ansprüche, **dadurch gekennzeichnet, dass** er die Abzweigung (40) direkt unter dem Bereich des äußeren Kanals (21) ohne die Abstandhaltemittel (30, 130) beinhaltet, welcher sich in der Nähe eines Endes (22, 122) des äußeren Rohrs (20, 120) befindet, wobei diese Abzweigung gebildet ist durch einen Anschlussstutzen des Austauschers, welcher dazu bestimmt ist, das Fluid aus dem oder zu dem äußeren Kanal zu befördern.

8. Austauscher (E) nach Anspruch 7, **dadurch gekennzeichnet, dass** das innere Rohr (10) wenigstens an einem seiner Enden einen Überstandabschnitt (12) aufweist, welcher axial das entsprechende Ende (22) des äußeren Rohrs (20) überragt und an diesem letzteren Ende befestigt ist, und welcher an ihm bloß einen weiteren Anschlussstutzen des Austauschers ausbildet, welcher dazu bestimmt ist, das Fluid aus oder zu dem oder jedem inneren Kanal (11) zu befördern.

9. Austauscher (E) nach Anspruch 8, **dadurch gekennzeichnet, dass** das Ende (22) des äußeren Rohrs (20) an dem inneren Rohr (10) befestigt ist durch eine Einschnürung dieses Endes beispielsweise erhalten durch Rändeln, gefolgt von einer Umfangsbefestigung dieses Endes an diesem inneren Rohr, beispielsweise unter Verwendung von Schweißen, Löten, Magnetformung oder Kleben.

10. Austauscher (E) nach Anspruch 7, **dadurch gekennzeichnet, dass** an wenigstens einem seiner Enden (122) das äußere Rohr (20) an dem inneren Rohr (110) befestigt ist durch Bördeln mit vorab Einpassen zwischen den jeweiligen Enden (112 und 122) dieser Rohre (110 und 120) eines Endes eines flexiblen Schlauchs (50) zum Anschluss an den Klimatisierungskreislauf (1), wobei der Schlauch optional im axialen Anschlag an einem Kragen (113) des inneren Rohrs angebracht ist.

11. Austauscher (E) nach einem der Ansprüche 7-10, **dadurch gekennzeichnet, dass** er ohne jeglichen weiblichen Hochdruck-/ Niederdruck-Verbinder für den Anschluss des/der inneren (11) und äußeren (21) Kanals bzw. Kanäle an den Klimatisierungskreislauf (1) ist.

12. Klimatisierungskreislauf (1) für ein Kraftfahrzeug, **dadurch gekennzeichnet, dass** er einen internen Wärmeaustauscher (E) wie in einem der vorhergehenden Ansprüche definiert umfasst, welcher bevorzugt an diesem Kreislauf ohne weiblichen Hochdruck-/Niederdruck-Verbinder angeschlossen ist.

## Claims

1. Internal heat exchanger (E) of the coaxial tubular type for a motor vehicle air-conditioning circuit (1) comprising two, low-pressure and high-pressure (LP and HP) portions through which a coolant flows, the exchanger defining at least one radially internal passage (11) preferably for the low-pressure fluid inside an internal tube (10, 110), and a radially external passage (21) preferably for the high-pressure fluid formed between this internal tube and an external tube (20, 120), **characterized in that** spacer means (30, 130) of a thermal conductivity lower than that of the internal and external tubes are movably mounted at least in translation between these two tubes and extend over just a part of the length of the external passage, at least one region of this passage which is devoid of these means being intended to be connected to a tapping (40), such as a valve body or a sensor mounting nozzle, by a connecting orifice (23) formed in the external tube in line with this region.

2. Exchanger (E) according to claim 1, **characterized in that** said spacer means (30, 130) are mounted in contact with the internal (10, 110) and external (20, 120) tubes so as to act as radial distance pieces between these tubes to keep them concentric.

3. Exchanger (E) according to claim 2, of the type having at least one bent or curved section, **characterized in that** said spacer means (30, 130) are inserted at least at the site of this (these) section(s).

4. Exchanger (E) according to one of the preceding claims, **characterized in that** said spacer means (30, 130) extend axially continuously or discontinuously over said part of the external passage (21), ending set back from at least one connecting end (22, 122) of the external tube (20, 120).

5. Exchanger (E) according to claim 4, **characterized in that** said spacer means (30) are formed of a plurality of longitudinal ribs (31) connected circumferentially between their respective bases by a substantially cylindrical wall (32) capable of matching the internal tube (10, 110) so that the overall radial height of this wall and of each rib is substantially equal to that of the external passage (21).

6. Exchanger (E) according to claim 4, **characterized in that** said spacer means (130) are formed of at least one spiral rib able to match the internal tube (10, 110), extending in a helix around the latter with a pitch that is either constant or variable.

7. Exchanger (E) according to one of the preceding claims, **characterized in that** it incorporates said tapping (40) in line with said region of the external passage (21) devoid of said spacer means (30, 130), which region is situated near one end (22, 122) of the external tube (20, 120), this tapping being formed of a connecting nozzle of the exchanger which nozzle is intended to carry the fluid coming from or toward the external passage.

8. Exchanger (E) according to claim 7, **characterized in that** the internal tube (10) at at least one of its ends has a protruding portion (12) which protrudes axially beyond the corresponding end (22) of the external tube (20) being secured to the latter end and which alone forms another connecting nozzle of the exchanger intended to carry the fluid from or toward the or each internal passage (11).

9. Exchanger (E) according to claim 8, **characterized in that** said end (22) of the external tube (20) is secured to the internal tube (10) by a sinking of this end obtained for example by knurling, followed by circumferential attachment of this end to this internal tube performed for example by welding, brazing, magnetoforming or bonding.

10. Exchanger (E) according to claim 7, **characterized in that** at at least one of its ends (122), the external tube (120) is secured to the internal tube (110) by crimping with previous push-fitting of one end of a flexible hose (50) for connecting to the air-conditioning circuit (1) between the respective ends (112 and 122) of these tubes (110 and 120), which hose is optionally mounted so that it butts axially against a ring flange (113) of the internal tube.

11. Exchanger (E) according to one of claims 7 to 10, **characterized in that** it is devoid of any high-pressure/low-pressure female connector for connecting the internal passage(s) (11) and external passage(s) (21) to the air-conditioning circuit (1).

12. Motor vehicle air-conditioning circuit (1), **characterized in that** it comprises an internal heat exchanger (E) as defined in one of the preceding claims and which is preferably connected to this circuit without any high-pressure/low-pressure female connector.
